# FASCICULE DE BREVET EUROPEEN

(11) **EP 0 190 966 B1**
(45) Date de publication et mention de la délivrance du brevet: **10.08.1988**
(21) Numéro de dépôt: 86400145.8
(22) Date de dépôt: 24.01.1986
(51) Int. Cl.: F24D 19/00, F24F 6/04

(54) **Convecteur à résistance électrique de chauffage comportant des moyens d'humidification de l'air**
Konvektorofen mit elektrischem Heizwiderstand mit Luftbefeuchtungsmitteln
Convector with an electric resistance heater having air humidification means

(30) Priorité: 30.01.1985 FR 8501290
(43) Date de publication de la demande: 13.08.1986
(73) Titulaire: SEB S.A., F-21260 Selongey (FR)
(72) Inventeur: Hennuy, Jean, F-69400 Villefranche/Saone (FR); Storck, Patrick, F-69960 Corbas (FR)
(74) Mandataire: Bouju, André

(56) Documents cités:
- BE-A- 643 927
- DE-B- 2 220 869
- PATENTS ABSTRACTS OF JAPAN, vol. 6, no. 242, 30 novembre 1982, page 1120 M 175; & JP - A - 57 139 229 (MATSUSHITA DENKI SANGYO K.K.) 28-08-1982

## Description

La présente invention concerne un convecteur à résistance électrique de chauffage, équipé d'un organe qui permet d'extraire une partie de l'air chaud formé par convection naturelle et de souffler cet air par une ouverture additionnelle de sortie d'air chaud.

On connaît des convecteurs qui comprennent une enceinte formant cheminée qui comporte une ouverture inférieure d'arrivée d'air et une ouverture supérieure de sortie d'air. Une résistance électrique de chauffage est disposée à l'intérieur de l'enceinte, en aval de l'ouverture d'arrivée d'air. L'intérieur de cette enceinte renferme en outre un organe tel qu'une turbine qui souffle par l'ouverture additionnelle d'air chaud, une partie de l'air chaud formé par convection naturelle.

L'inconvénient des convecteurs électriques en général, réside dans le fait qu'ils dessèchent l'air ambiant.

Pour remédier à cet inconvénient, on utilise généralement un dispositif appelé saturateur constitué par un réservoir d'eau directement exposé à la chaleur produite par le convecteur de façon à obtenir une évaporation naturelle de l'eau contenue dans le réservoir.

Toutefois, ces dispositifs ne permettent pas de répartir d'une manière homogène et contrôlée, l'humidité dans le local à chauffer.

On connaît selon le document PATENTS ABSTRACTS OF JAPAN, vol. 6. No. 242, 30 novembre 1982, page 1120 M 175. un appareil chauffant humidificateur comprenant une turbine soufflant de l'air et une feuille imprégnée d'eau qui est disposée sur le trajet de l'air qui est aspiré par cette turbine. De plus, cette feuille n'est pas en contact avec l'eau contenue dans un réservoir, mais avec l'air chargé de vapeur d'eau qui est aspiré par la turbine. Par ailleurs, une très faible partie de cette feuille vient en contact avec l'air aspiré de la turbine.

Le but de la présene invention est de créer un convecteur à résistance électrique de chauffage, muni d'un organe pour souffler de l'air chaud additionnel et d'un dispositif d'humidification de l'air ambiant qui soit à la fois efficace et qui permette de répartir l'humidité d'une manière parfaitement contrôlée et homogène.

L'invention vise un convecteur à résistance électrique de chauffage, comprenant une enceinte formant cheminée, qui comporte une ouverture inférieure d'arrivée d'air et une ouverture supérieure de sortie d'air, la résistance étant disposée à l'intérieur de l'enceinte, en aval de l'ouverture d'arrivée d'air, l'intérieur de cette enceinte renfermant en outre une turbine pour extraire une partie de l'air chaud formé par convection naturelle et pour souffler cet air par une ouverture additionnelle de sortie d'air chaud ménagée dans l'enceinte, cette turbine étant montée en rotation dans un compartiment comportant dans l'axe de la turbine une ouverture communiquant avec l'intérieur de l'enceinte et comprenant une paroi entourant partiellement la turbine et conformée pour diriger l'air soufflé par celle-ci vers l'ouverture additionnelle de sortie.

Suivant l'invention, ce convecteur est caractérisé en ce que l'enceinte comprend en outre une feuille en matière absorbante imprégnée d'eau, disposée sur le trajet de l'air qui est soufflé par la turbine, cette feuille étant en contact avec l'eau contenue dans un réservoir étanche, ladite feuille s'étendant sous un évidement ménagé dans ladite paroi sous la turbine et par lequel passe l'air soufflé par la turbine et en ce que ladite feuille en matière absorbante imprégnée d'eau est disposée sensiblement suivant un plan qui s'étend entre le bord de l'évidement opposé à l'ouverture de sortie de l'air soufflé, ce plan étant incliné vers le bas à partir dudit bord, cette inclinaison étant telle que ce plan forme un déflecteur par rapport au courant d'air soufflé par la turbine.

Etant donné que la feuille en matière absorbante et imprégnée d'eau est située sur le trajet de l'air soufflé, cet air lèche la surface de la feuille en libérant de celle-ci, sous forme de vapeur, l'eau absorbée dans cette feuille. Cette vapeur d'eau est alors véhiculée par l'air chaud soufflé et répartie de manière homogène dans le local à chauffer et à humidifier.

Etant donné que la feuille en matière absorbante est en contact avec l'eau contenue dans un réservoir, la concentration de l'eau absorbée par la feuille est maintenue constante. Par conséquent, tant que cette feuille est en contact avec de l'eau, la quantité d'humidité diffusée par l'appareil est parfaitement régulière et contrôlée.

Dans les convecteurs à soufflage d'air additionnel connus, une turbine est montée en rotation dans un compartiment comportant dans l'axe de la turbine une ouverture communiquant avec l'intérieur de l'enceinte et comprenant une paroi entourant partiellement la turbine, conformée pour diriger l'air soufflé par celle-ci vers l'ouverture additionnelle de sortie.

Selon une version avantageuse de l'invention, cette paroi présente, sous la turbine, un évidement sous lequel s'étend la feuille en matière absorbante imprégnée d'eau.

Ainsi, cette paroi guide le flux d'air soufflé vers la feuille absorbante imprégnée d'eau, ce qui permet d'obtenir une excellente efficacité de la désorption de l'humidité retenue par cette feuille sous l'effet du courant d'air soufflé, sans créer de perturbations pour celui-ci, puisque la feuille placée sous l'évidement établit pratiquement la continuité du profil de la paroi.

Selon une version préférée de l'invention, la feuille de matière absorbante est appliquée de façon amovible contre la face supérieure et une face latérale d'un réservoir d'eau, ce dernier étant placé sous l'évidement du compartiment de la turbine et ce réservoir étant lui-même monté de façon amovible à l'intérieur de l'enceinte du convecteur.

Ainsi, le réservoir d'eau sert en même temps de support à la feuille imprégnée d'eau. Le fait que cette feuille et le réservoir soient amovibles, permet de remplacer facilement cette feuille et de remplir aisément le réservoir d'eau.

D'autres particularités et avantages de l'invention apparaîtront encore dans la description ci-après.

Aux dessins annexés donnés à titre d'exemples non limitatifs:
- la figure 1 est une vue en perspective d'un convecteur conforme à l'invention,
- la figure 2 est une vue en perspective de l'ensemble constitué par la feuille imprégnée d'eau et du réservoir d'eau qui sert de support à cette feuille, ce réservoir étant équipé du bouchon formant grille,
la figure 3 est un vue analogue à la figure 2, l'ensemble considéré étant dépourvu du bouchon formant grille,
- la figure 4 est une vue schématique en coupe longitudinale, montrant l'intérieur du convecteur,
- la figure 5 est une vue en coupe, à échelle agrandie, suivant le plan V - V de la figure 4,
- la figure 6 est une vue à échelle agrandie du détail A de la figure 5.

Dans la réalisation des figures 1,4 et 5, le convecteur à résistance électrique de chauffage comprend une enceinte 1 en tôle formant cheminée, qui comporte une ouverture inférieure 2 d'arrivée d'air et d'une ouverture supérieure 3 de sortie d'air. La résistance électrique 4 est disposée (voir figure 4) à l'intérieur de l'enceinte 1, juste au-dessus de l'ouverture inférieure 2 d'arrivée d'air.

L'intérieur de cette enceinte 1 renferme en outre une turbine 5 entraînée en rotation par un moteur 6 pour extraire une partie de l'air chaud formé par sconvection naturelle et souffler cet air par une ouverture 7 (voir figure 1), additionnelle de sortie d'air chaud, ménagée dans l'enceinte 1.

Conformément à l'invention, l'enceinte 1 comprend (voir figure 5) une feuille 8 en matière absorbante telle que du papier buvard ou une feuille de fibres non tissées, imprégnée d'eau et disposée sur le trajet de l'air qui est soufflé suivant la flèche F de la figure 5 par la turbine 5.

Cette feuille 8 est en contact avec l'eau 9 contenue dans un réservoir étanche 10.

On voit sur les figures 4 et 5 que la turbine 5 de soufflage est montée en rotation dans un compartiment 11 ménagé sur l'un des côtés de l'enceinte 1, qui comporte dans l'axe de la turbine 5 une ouverture 12 communiquant avec l'intérieur de l'enceinte 1. Le fond du compartiment 11 opposé à l'ouverture 7 de soufflage d'air additionnel comprend une paroi 13 en forme de volute, entourant partiellement la turbine 5 en s'écartant progressivement de celle-ci. Cette paroi 13 est conformée pour diriger l'air soufflé tangentiellement par la turbine 5 vers l'ouverture de sortie 7.

La paroi 13 présente sous la turbine 5 un évidement 14 comportant une grille 15 à sous laquelle s'étend la feuille 8 en matière absorbante imprégnée d'eau.

L'évidement 14 s'étend jusque vers la sortie 7 de l'air soufflé par la turbine et la feuille 8 en matière absorbante imprégnée d'eau s'étend sensiblement sur toute la longueur de cet évidement 14.

De plus, on voit également sur la figure 5, que l'évidement 14 s'étend sur plus de la moitié de la profondeur du compartimént 11, mesurée perpendiculairement à l'axe de rotation X - X' de la turbine 5.

En outre, la feuille 8 de matière absorbante imprégnée d'eau est disposée suivant un plan qui s'étend entre le bord 14a de l'évidement 14 opposé à l'ouverture 7 de sortie de l'air soufflé, ce plan étant incliné vers le bas à partir de ce bord 14a. L'angle d'inclinaison du plan de la feuille 8 est tel que cette feuille 8 forme un certain angle aigu a avec la tangente au bord 14a de la paroi 13. Ainsi, le plan de la feuille 8 forme un déflecteur par rapport au courant d'air F qui est guidé par la paroi 13.

La feuille 8 de matière absorbante est appliquée de façon amovible contre la face supérieure 9a et une face latérale 9b du réservoir d'eau 10 qui est placé sous l'évidement 14 du compartiment 11 de la turbine 5 (voir figures 5 et 6). Ce réservoir d'eau 10 est lui-même monté de façon amovible à l'intérieur de l'enceinte 1 du convecteur, comme on le voit notamment sur les figures 2 et 3.

La feuille 8 de matière absorbante est en contact avec l'eau contenue dans le réservoir 10, au moyen d'un orifice 15 pratiqué à la partie inférieure de la face latérale 9b du réservoir 10 contre laquelle est appliquée la feuille 8. Cette face latérale 9b est adjacente à un compartiment de faible largeur, fermé de façon étanche par un bouchon 16. L'air peut entrer dans ce compartiment par une fente 17 ménagée près de la paroi 9b dans laquelle est engagée la feuille 8. Dans l'exemple représenté, le bouchon 16 est emboîté dans un rebord périphérique 18, en saillie sur la paroi latérale 9b du réservoir 10.

Par ailleurs, le bouchon 16 est situé sous l'ouverture 7 de soufflage d'air chaud et fait partie d'un élément 19 formant une grille qui est situé dans le prolongement de la grille 20 qui recouvre l'ouverture 7 de soufflage d'air chaud.

Le réservoir d'eau 10 est de préférence en matière transparente, de façon à ce que le niveau de l'eau 9 contenue dans le réservoir 10 soit visible de l'extérieur. A cet effet, la grille 19 qui masque le réservoir 10 et fait partie du bouchon 16, comporte une fenêtre verticale 21 (voir figures 1 et 2) à travers laquelle on peut contrôler le niveau de l'eau contenue dans le réservoir 10.

Le fonctionnement du convecteur que l'on vient de décrire est le suivant.

Une partie de l'air chaud formé à l'intérieur de l'enceinte 1 est extraite à travers l'ouverture latérale 12 du compartiment 11, par la turbine 5.

Cette turbine 5 engendre un flux d'air F tangentiel qui est guidé vers la sortie d'air 7 par la paroi 13 en forme de volute.

Ce flux d'air F lèche la feuille 8 en matière absorbante imprégnée d'eau.

L'angle a formé par la feuille 8 et la tangente à la paroi 13 à son bord 14a joue un rôle dans l'efficacité de l'interaction entre le flux d'air F et la feuille 8. En effet, plus cet angle est important, plus cette interaction est importante. Cependant, cet angle ne doit pas être trop important pour ne pas perturber le flux d'air F. Ce flux d'air F libère de la feuille 8 un certain débit d'eau sous forme de vapeur qui est diffusé à l'intérieur du local à chauffer, en même temps que t'air chaud.

Du fait que la feuille 8 soit constamment en contact avec l'eau contenue dans le réservoir 10, cette feuille 8 reste imprégnée en permanence par une quantité constante d'eau, de sorte que la quantité d'humidité qui est évacuée par la sortie 7 du convecteur ne subit pas de variation notable.

Compte tenu de la parfaite étanchéité du réservoir 10, l'eau 9 contenue dans celui-ci ne risque pas de détériorer les organes électriques contenus dans le convecteur lorsque celui-ci est renversé.

Par ailleurs, le réservoir 10 peut être facilement enlevé de l'appareil pour le remplir d'eau ou pour remplacer la feuille 8.

## Revendications

1. Convecteur à résistance électrique de chauffage, comprenant une enceinte (1) formant cheminée, qui comporte une ouverture inférieure (2) d'arrivée d'air et une ouverture supérieure (3) de sortie d'air, la résistance (4) étant disposée à l'intérieur de l'enceinte (1) en aval de l'ouverture (2) d'arrivée d'air, l'intérieur de cette enceinte renfermant en outre une turbine (5) pour extraire une partie de l'air chaud formé par convection naturelle et pour souffler cet air par une ouverture (7) additionnelle de sortie d'air chaud ménagée dans l'enceinte (1), cette turbine (5) étant montée en rotation dans un compartiment (11) comportant dans l'axe de la turbine une ouverture (12) communiquant avec l'intérieur de l'enceinte (1) et comprenant une paroi (13) entourant partiellement la turbine et conformée pour diriger l'air soufflé par celle-ci vers l'ouverture (7) additionnelle de sortie, caractérisé en ce que cette enceinte (1) comprend en outre une feuille (8) en matière absorbante imprégnée d'eau, disposée sur le trajet (F) de l'air qui est soufflé par la turbine (5), cette feuille (8) étant en contact avec l'eau (9) contenue dans un réservoir étanche (10), ladite feuille (8) s'étendant sous un évidement (14) ménagé dans ladite paroi (13) sous la turbine (5) et par lequel passe l'air soufflé par la turbine et en ce que ladite feuille (8) en matière absorbante imprégnée d'eau est disposée sensiblement suivant un plan qui s'étend entre le bord (14a) de l'évidement (14) opposé à l'ouverture de sortie (7) de l'air soufflé, ce plan étant incliné vers le bas à partir dudit bord, cette inclinaison étant telle que ce plan forme un déflecteur par rapport au courant d'air (F) soufflé par la turbine (5).

2. Convecteur conforme à la revendication 1, caractérisé en ce que la feuille (8) de matière absorbante est appliquée de façon amovible contre la face supérieure (9a) et une face latérale (9b) d'un réservoir d'eau (10) placé sous l'évidement (14) du compartiment de la turbine (5), ce réservoir d'eau étant lui-même monté de façon amovible à l'intérieur de l'enceinte (1) du convecteur.

3. Convecteur conforme à la revendication 2, caractérisé en ce que la feuille (8) de matière absorbante est en contact avec l'eau (9) contenue dans le réservoir (10), au moyen d'un orifice (15) pratiqué à la partie inférieure de la face latérale (9b) du réservoir contre laquelle est appliquée la feuille (8), cette face latérale (9b) étant adjacente à un compartiment fermé de façon étanche par un bouchon (16).

4. Convecteur conforme à la revendication 3, caractérisé en ce que ledit bouchon (16) est situé sous l'ouverture (7) de soufflage d'air chaud.

5. Convecteur conforme à la revendication 4, caractérisé en ce que ledit bouchon (16) fait partie d'un élément formant une grille (19) qui est située dans le prolongement de la grille (20) qui recouvre l'ouverture de soufflage d'air chaud (7).

6. Convecteur conforme à l'une des revendications 1 à 5, caractérisé en ce que le réservoir d'eau (10) est en matière transparente.

## Patentansprüche

1. Konvektor mit elektrischem Heizwiderstand, versehen mit einem einen Kamin bildenden Gehäuse (1) das eine untere Luftzufuhröffnung (2) und eine obere Luftaustrittsöffnung (3) aufweist, wobei der Widerstand (4) im Inneren des Gehäuses (1) hinter der Luftzufuhröffnung angeordnet ist, das Innere dieses Gehäuses ferner eine Turbine beinhaltet, um einen Teil der durch natürliche Konvektion gebildeten Warmluft zu entziehen und um diese Luft durch eine zusätzliche Öffnung (7) für das Austreten der Warmluft zu blasen, die in dem Gehäuse (1) angeordnet ist, wobei diese Turbine (5) in einem Abteil (11) drehbar gelagert ist, welches in der Achse der Turbine eine mit dem Inneren des Gehäuses (1) verbundene Öffnung (12) aufweist und eine Wand (13) umfaßt, die die Turbine teilweise umgibt und derart gestaltet ist, daß die durch diese geblasene Luft zu der zusätzlichen Austrittsöffnung (7) geführt wird, dadurch gekennzeichnet, daß dieses Gehäuse (1) ferner ein aus einem absorbierenden Stoff bestehendes Blatt (8) umfaßt, welches mit Wasser durchtränkt ist und auf dem Weg (F) der durch die Turbine (5) geblasenen Luft liegt, wobei dieses Blatt (8) mit dem in einem wasserdichten Behälter (10) enthaltenen Wasser in Berührung steht, das genannte Blatt (8) sich unter einer in der genannten Wand (13) unter der Turbine (5) angeordneten Aussparung (14) erstreckt, durch welche hindurch die durch die Turbine geblasene Luft durchströmt, und daß das genannte Blatt aus einem mit Wasser durchtränkten absorbierenden Stoff im wesentlichen entlang einer Ebene angeordnet ist die sich zwischen dem Rand (14a) der Aussparung (14) erstreckt welcher von der Austrittsöffnung (7) der geblasenen Luft abgewandt ist, wobei diese Ebene ab dem genannten Rand nach unten geneigt ist, wobei diese Neigung derart ist, daß diese Ebene eine Ablenkplatte in Bezug auf den durch die Turbine (5) geblasenen Luftstrom (F) bildet.

2. Konvektor nach Anspruch 1 dadurch gekennzeichnet daß das Blatt (8) aus absorbierenden Stoff gegen die obere Fläche (9a) und eine Seitenfläche (9b) eines Wasserbehälters (10) abnehmbar angelegt ist, der unter der Aussparung (14) des Turbinen-Abteils (5) liegt, wobei dieser Wasserbehälter selbst im Inneren des Gehäuses (1) des Konvektors abnehmbar angebracht ist.

3. Konvektor nach Anspruch 2 dadurch gekennzeichnet daß das Blatt (8) aus absorbierenden Stoff mit dem in dem Behälter (10) enthaltenen Wasser (9) über eine Öffnung (15) in Berührung steht, die in dem unteren Teil der Seitenfläche (9b) des Behälters gegen welche das Blatt (8) angelegt wird, angebracht ist wobei diese Seitenfläche (5b) an ein durch einen Stöpsel (16) wasserdicht abgeschlossenes Abteil angrenzt.

4. Konvektor nach Anspruch 3, dadurch gekennzeichnet, daß der genannte Stöpsel (16) unter der Öffnung (7) zum Blasen der Warmluft liegt.

5. Konvektor nach Anspruch 4, dadurch gekennzeichnet daß der genannte Stöpsel (16) einem ein Gitter (19) bildenden Element angehört das in der Verlängerung des die Öffnung (7) für das Warmluftblasen abdeckenden Gitters (20) liegt.

6. Konvektor nach einem der Ansprüche 1 bis 5, dadurch gekennzeichnet, daß der Wasserbehälter (10) aus einem durchsichtigen Material besteht.

## Claims

1. A convector having an electric heating resistance, and comprising an enclosure (1) which forms a chimney and which has a bottom air inlet aperture (2) and a top air outlet aperture (3), the resistance (4) being disposed inside the enclosure (1) downstream of the air inlet aperture (2), the interior of said enclosure also containing a turbine (5) to extract some of the hot air formed by natural convection and blow said air through an additional hot air outlet aperture (7) formed in the enclosure (1), said turbine (5) being mounted for rotation in a compartment (11) which, on the turbine axis, has an aperture (12) communicating with the interior of the enclosure (1) and comprising a wall (13) partially surrounding the turbine and shaped to direct the air blown by the latter towards the additional outlet aperture (7), characterised in that said enclosure (1) also comprises a sheet (8) of water-impregnated absorbent material disposed in the path (F) of the air blown by the turbine (5), said sheet (8) being in contact with the water (9) contained in a watertight tank (10), said sheet (8) extending beneath a recess (14) formed in said wall (13) beneath the turbine (5) and through which passes the air blown by the turbine, and in that said sheet (8) of water-impregnated absorbent material is disposed substantially in a plane extending between the edge (14a) of the recess (14) remote from the blown air outlet aperture (7), such plane being inclined downwards from said edge, said inclination being such that said plane forms a def lector with respect to the current of air (F) blown by the turbine (5).

2. A convector according to claim 1, characterised in that the sheet (8) of absorbent material is detachably applied to the top surface (9a) and a side surface (9b) of a water tank (10) disposed beneath the recess (14) of the compartment of the turbine (5), said water tank in turn being mounted detachably inside the convector enclosure (1).

3. A convector according to claim 2, characterised in that the sheet (8) of absorbent material is in contact with the water (9) contained in the tank (10) by means of an orifice (15) formed in the bottom part of the side surface (9b) of the tank against which the sheet (8) is applied, said side surface (9b) being adjacent a compartment sealingly closed by a plug (16).

4. A convector according to claim 3, characterised in that said plug (16) is situated beneath the hot air blowing aperture (7).

5. A convector according to claim 4, characterised in that the said plug (16) forms part of an element which forms a grid (19) which is situated in extension of the grid (20) covering the hot air blowing aperture (7).

6. A convector according to any one of claims 1 to 5, characterised in that the water tank (10) is made of transparent material.
